# FASCICULE DE BREVET EUROPEEN

(11) **EP 3 055 104 B1**
(45) Date de publication et mention de la délivrance du brevet: **12.12.2018**
(21) Numéro de dépôt: 13783081.6
(22) Date de dépôt: 07.10.2013
(51) Int. Cl.: B25B 5/06, B25B 5/08

(54) **DISPOSITIF À FAIBLE ENCOMBREMENT VERTICAL POUR LE SERRAGE D'UNE PIÈCE SUR UN OUTILLAGE**
VORRICHTUNG MIT KLEINER VERTIKALER MASSE ZUM KLEMMEN EINES TEILS AUF EINEM WERKZEUG
DEVICE WITH SMALL VERTICAL BULK FOR CLAMPING A PART ON A TOOL

(43) Date de publication de la demande: 17.08.2016
(73) Titulaire: Boiteux, Christophe, 25530 Landresse (FR)
(72) Inventeur: Boiteux, Christophe, 25530 Landresse (FR)
(74) Mandataire: Novagraaf Technologies
(86) Numéro de dépôt international: PCT/FR2013/052372
(87) Numéro de publication internationale: WO 2015/052386

(56) Documents cités:
- EP-A1- 0 663 268
- DE-A1- 4 007 590
- DE-A1- 19 531 889
- DE-U1- 9 104 053
- FR-A1- 2 743 320
- US-A- 3 565 415
- US-A- 3 724 837

## Description

### DOMAINE DE L'INVENTION

L'invention concerne un dispositif à faible encombrement vertical pour le serrage d'une pièce sur un outillage, du type comportant un vérin et une bride actionnée par le vérin. Tels dispositifs selon la préambule de la revendication 1 sont par exemple connus des documents DE 4007590 A1, US 3 724 837 A, US 3 565 415 A, EP 0 663 268 A1, DE 195 31 889 A1 et FR2 743 320 A1.

### TECHNIQUE ANTÉRIEURE

Il est fréquent de réaliser des outillages d'usinage pour la fabrication de pièces par enlèvement de matière. De tels outillages sont prévus pour être rapidement mis en place sur une machine-outil telle qu'un centre d'usinage. Ils comportent des touches pour recevoir et mettre en position une ou plusieurs pièces à usiner. Ils comportent en outre des dispositifs de serrage pour maintenir la pièce à usiner en place pendant la phase d'usinage.

Le document FR 2 743 320 A1 montre un exemple de dispositif de serrage manoeuvré par un fluide tel qu'un liquide hydraulique ou de l'air. Le dispositif comporte un vérin et une bride, la bride étant actionnée par le vérin par l'intermédiaire de moyens de transmission. La bride se déplace dans un logement de forme arquée, de telle sorte que la bride se déplace dans un mouvement de pivotement. Une surface de serrage à l'extrémité de la bride est destinée à venir en contact avec la pièce à serrer de manière à serrer la pièce. Le dispositif est prévu pour être fixé sur l'outillage.

Un tel dispositif maintient les pièces de manière efficace, et est d'un encombrement limité par rapport au plan de fixation du dispositif, grâce à l'orientation de l'axe du vérin sensiblement parallèlement au plan de fixation. Cependant, le mouvement d'accostage de la pièce est réalisé selon une trajectoire courbe et principalement oblique par rapport au plan d'appui de la pièce. Il en résulte un glissement possible de la pièce sur ses appuis et un positionnement variable d'une pièce à l'autre.

### OBJECTIFS DE L'INVENTION

L'invention vise à fournir un dispositif de serrage d'encombrement réduit par rapport à un plan de fixation et assurant un serrage et un positionnement fiable en direction du plan de fixation.

### EXPOSÉ DE L'INVENTION

Avec ces objectifs en vue, l'invention a pour objet un dispositif de serrage d'une pièce sur un outillage, comprenant un vérin et une bride, la bride étant actionnée par le vérin par l'intermédiaire de moyens de transmission, le vérin étant sélectivement actionné par un fluide sous pression et comprenant lui-même un corps fixé en fonctionnement à l'outillage par une face de fixation, et un coulisseau monté coulissant par rapport au corps selon un axe de coulisseau sensiblement parallèle à la face de fixation, la bride se débattant sous l'action du vérin entre une position de serrage et une position de relâchement dans laquelle elle est en retrait par rapport à la position de serrage. Le dispositif est caractérisé en ce qu'il comprend en outre des organes de guidage prévus pour entraîner la bride suivant un mouvement comprenant une rotation autour d'un axe de pivotement au moins à la fin de sa course vers sa position de relâchement et suivant un mouvement de translation dans une direction de serrage oblique ou perpendiculaire à l'axe du coulisseau et perpendiculaire à l'axe de pivotement au moins à la fin de sa course vers sa position de serrage.

Le dispositif selon l'invention peut être mis en place avec l'axe de coulisseau parallèle à un plan de fixation, ce qui permet d'obtenir un mouvement de serrage perpendiculaire au plan de fixation. Comme le mouvement de serrage est rectiligne, aucun mouvement de glissement sur les appuis n'est induit pour la pièce à serrer. On obtient ainsi une grande fiabilité de la fixation, tout en ayant un encombrement limité au-dessus du plan de fixation, du fait de l'orientation du vérin.

Selon une disposition particulière, les organes de guidage comportent de premiers moyens de guidage et de seconds moyens de guidage, écartés les uns des autres, de manière à définir la trajectoire de la bride entre la position de serrage et la position de relâchement. Les moyens de guidage permettent de définir à la fois la position de la bride et l'orientation de celle-ci.

De manière particulière, les premiers et les seconds moyens de guidage comportent respectivement un premier et un second doigt coopérant respectivement avec une première et une seconde came. La coopération d'un doigt et d'une came permet de définir la trajectoire d'un point de la bride dans un plan. En combinant deux ensembles de ce type, on définit complètement la trajectoire de la bride.

Selon une disposition particulière, le premier doigt est monté sur la bride tandis que la première came est portée par le corps.

De manière complémentaire, la première came comporte une première portion dans laquelle le premier doigt se trouve lorsque la bride est en position de serrage, la première portion étant parallèle à la direction de serrage, et une deuxième portion qui est orientée vers le vérin. En combinaison avec les seconds moyens de guidage, la première portion correspond au mouvement rectiligne vers la position de serrage. L'orientation de la deuxième portion permet d'obtenir un basculement de la bride, de manière à dégager l'espace au-dessus de la pièce et de faciliter sa mise en place ou son enlèvement.

Selon une autre disposition, le second doigt est monté sur le corps tandis que la seconde came est portée par la bride en s'étendant de manière rectiligne et dans la direction de serrage lorsque la bride est en position de serrage. Cette disposition permet le déplacement rectiligne de la bride vers la position de serrage.

Selon une disposition constructive, les moyens de transmission comportent un doigt de transmission et une came de transmission coopérant entre eux. Ces moyens permettent de transformer le mouvement rectiligne du coulisseau en un mouvement combinant une phase de rotation et une phase de translation dans une autre direction.

De manière particulière, le coulisseau comporte un pied de forme plane, la came de transmission étant portée par le pied du coulisseau, la bride comportant une rainure de bride dans laquelle le pied s'étend et glisse, la came de transmission étant traversée par une goupille formant le doigt de transmission. La rainure de bride réalise un guidage du coulisseau afin de garantir l'orientation permanente de la came de transmission. Le déplacement du coulisseau conditionne le déplacement de la goupille qui entraîne la bride. On assure ainsi la transformation du mouvement de coulissement fourni par le vérin. De plus, la goupille n'est pas orientée dans la came de telle sorte qu'un pivotement de la bride autour de l'axe de la goupille est autorisé.

Selon une exécution particulière, la came de transmission comporte une première portion inclinée par rapport à l'axe du coulisseau, et une deuxième portion sensiblement perpendiculaire à l'axe du coulisseau et dans laquelle le doigt de transmission se trouve lorsque la bride est en position de relâchement. Lorsque le doigt de transmission s'engage dans la deuxième portion, dans le mouvement vers la position de relâchement, l'entraînement de la bride est réalisé sensiblement dans la direction de coulissement, ce qui facilite le basculement de la bride et diminue la course du vérin pour obtenir le basculement.

Selon une disposition constructive, le corps comporte une chape, la chape comportant deux ailes parallèles entre elles, la bride se débattant entre les ailes. On peut réaliser ainsi un guidage solide et équilibré de la bride. De plus, les ailes protègent la bride, en particulier contre les intrusions de copeaux ou de poussière.

Le dispositif comporte de premiers éléments d'appui et de seconds éléments d'appui, les premiers éléments d'appui comprenant un premier élément d'appui fixe par rapport au corps et un premier élément d'appui mobile lié à la bride, ces premiers éléments d'appui fixe et mobile coopérant sélectivement, au moins à la fin de la course de la bride vers sa position de serrage, pour s'offrir mutuellement un contact glissant parallèle à la direction de serrage, les seconds éléments d'appui comprenant un second élément d'appui fixe par rapport au corps et un second élément d'appui mobile lié à la bride, ces seconds éléments d'appui fixe et mobile coopérant sélectivement, au moins à la fin de la course de la bride vers sa position de serrage, pour s'offrir mutuellement un contact glissant parallèle à la direction de serrage, les premiers et seconds éléments d'appui étant à distance les uns des autres afin de permettre un arc-boutement de la bride sur la pièce à serrer. Ainsi, les efforts de serrage sont transmis entre le corps et la bride par des contacts directs entre des surfaces de chacune de ces parties, ce qui assure une bonne rigidité du serrage, sans solliciter les moyens de guidage.

Selon une disposition constructive, le premier élément d'appui fixe est constitué par une surface d'appui du corps entre les ailes de la chape, le premier élément d'appui mobile étant constitué par un premier talon de la bride.

Selon une autre disposition constructive, le second élément d'appui mobile est constitué par deux seconds talons d'appui portés par la bride et s'étendant symétriquement de part et d'autre d'un plan médian de la bride et du coulisseau, transversal à l'axe de pivotement, et le second élément d'appui fixe est constitué par deux rainures d'appui du corps pratiquées dans les ailes l'une en regard de l'autre, sur des flancs desquels les seconds talons d'appui s'appuient symétriquement par rapport audit plan médian. Les seconds élément d'appui sont ainsi placés entre les ailes de la chape et sont bien protégés contre les copeaux et les poussières.

Selon un perfectionnement, le coulisseau est réalisé par une tige et un piston solidarisés par assemblage, la tige étant liée aux moyens de transmission. On peut ainsi conférer une dimension conséquente aux moyens de transmission, sans être limité au diamètre de la tige. En effet, par une conception en deux pièces, on peut introduire la tige d'un côté de l'alésage qui guide la tige et rapporter le piston de l'autre côté. L'assemblage est réalisé par exemple par vissage du piston sur la tige.

Selon une disposition particulière, le corps comporte une face de fixation sensiblement perpendiculaire à la direction de serrage. On dispose ainsi de moyens pour fixer le dispositif sur un plan de fixation de l'outillage et d'appliquer un effort de bridage en direction de ce plan de fixation.

### BRÈVE DESCRIPTION DES FIGURES

L'invention sera mieux comprise et d'autres particularités et avantages apparaîtront à la lecture de la description qui va suivre, la description faisant référence aux dessins annexés parmi lesquels :
- la figure 1 est une vue en perspective d'un dispositif de serrage conforme à un mode de réalisation de l'invention et en position de relâchement ;
- la figure 2 est une vue en perspective du dispositif de la figure 1 selon un autre angle de vue et en position de serrage ;
- la figure 3 est une vue en coupe selon un plan médian du dispositif en position de relâchement ;
- la figure 4 est une vue similaire à la figure 3, en position de serrage ;
- la figure 5 est une vue similaire à la figure 3, en position intermédiaire entre la position de relâchement et la position de serrage ;
- la figure 6 est une vue en perspective du dispositif de la figure 1, un cache latéral étant supprimé ;
- la figure 7 est une vue de dessus du dispositif de la figure 1.

### DESCRIPTION DETAILLÉE

Un dispositif de serrage conforme à l'invention est représenté sur les figures 1 à 7. Il comporte un corps 1 formant le corps d'un vérin 2 et une bride 3 manoeuvrée par le vérin 2. Il comporte une face de fixation 10 destinée à être en appui de manière fixe sur le plan de fixation F d'un outillage 0, et quatre trous traversant perpendiculaires à la face de fixation 10 et destinés à recevoir des vis de fixation. Dans la suite de la description, on fera mention du haut et du bas en référence à la position du dispositif sur l'outillage 0 sur le plan de fixation F, en considérant que le plan de fixation F est horizontal libre vers le haut. Cependant, il va se soi que le dispositif peut prendre toute autre orientation.

Le corps 1 a une forme générale de parallélépipède rectangle et comporte une chape 11 dont les deux ailes 110 s'étendent perpendiculairement à la face de fixation 10 de manière symétrique par rapport à un plan perpendiculaire à la face de fixation 10. La bride 3 se débat entre les ailes 110 de la chape 11 entre une position de serrage et une position de relâchement, en étant guidée entre les faces internes des ailes 110 pour se déplacer parallèlement au plan des ailes 110. La bride 3 comporte un bec 30 qui fait saillie du corps 1 au-delà d'une face avant 11 lorsqu'elle est en position de serrage, de manière à s'étendre au-dessus du plan de fixation F de l'outillage 0 et à venir serrer une pièce à serrer P en direction du plan de fixation F. En position de relâchement, comme montré sur les figures 1 et 3, le bec 30 de la bride 3 a reculé de manière à pratiquement être aligné sur la face avant 11, autrement dit en retrait par rapport à la position de serrage. La bride 3 fait légèrement saillie au-dessus du corps 1, c'est-à-dire à l'opposé de la face de fixation 10.

Le vérin 2 comporte un coulisseau 20 monté coulissant dans un alésage 21 du corps 1 s'étendant selon un axe de coulisseau A parallèle à la face de fixation 10. Le coulisseau 20 comporte un piston 201 et une tige assemblée au piston 201 par vissage. L'alésage 21 est fermé par un couvercle 21 de manière à délimiter une première chambre 23 dans l'alésage 21 entre le piston 201 et le bouchon. Une deuxième chambre 24 est délimitée également dans l'alésage 21 par le piston 201, du côté opposé à la première chambre 23. Chaque chambre 23, 24 est en communication fluidique avec respectivement un premier orifice 101 et un deuxième orifice 102 débouchant sur la face de fixation 10. Ainsi, une connexion avec des conduits d'alimentation peut être réalisée sur le plan de fixation F. Des joints d'étanchéité sont prévus aux endroits adéquats qui ne sont pas détaillés ici.

La tige 202 traverse un col 25 qui relie la deuxième chambre 24 et l'espace entre les ailes 110 de la chape 11. Dans cet espace, la tige 202 rejoint la bride 3 par l'intermédiaire de moyens de transmission 4. Les moyens de transmission 4 comportent un pied 40 de forme sensiblement plane porté par la tige 202, une rainure de bride 41 portée par la bride 3 dans laquelle le pied 40 est ajusté de manière à être monté glissant dans un plan parallèle à l'axe de coulisseau A 20 et perpendiculaire à la face de fixation 10 et un doigt de transmission formé par une goupille 42 traversant la bride 3 perpendiculairement audit plan. Le pied 40 comporte une came de transmission 401 qui le traverse et qui s'étend selon une première portion 4011 obliquement par rapport à l'axe de coulisseau A et une deuxième portion 4012 perpendiculaire à l'axe de coulisseau A, du côté extrême de la tige 202 opposé au piston 201. La goupille 42 traverse la came de transmission 401. Elle y est introduite en traversant un trou de montage 43 pratiqué dans l'une des ailes 110 en regard de la position de la goupille 42 lorsque la bride 3 est en position de serrage. Le trou de montage 43 est obturé par un bouchon 44 placé après le passage de la goupille 42.

Le dispositif de serrage comprend en outre des organes de guidage 5 prévus pour entraîner la bride 3 suivant une trajectoire prédéfinie. La trajectoire comprend une rotation autour d'un axe de pivotement au moins à la fin de sa course vers sa position de relâchement. Ce pivotement est donc effectué selon un axe de pivotement perpendiculaire au plan des ailes 110. La trajectoire comprend en outre un mouvement de translation dans une direction de serrage perpendiculaire à l'axe du coulisseau 20 au moins à la fin de sa course vers sa position de serrage. Cette translation est donc aussi perpendiculaire à l'axe de pivotement. Pour cela, les organes de guidage 5 comportent de premiers moyens de guidage 51 et de seconds moyens de guidage 52, écartés les uns des autres, de manière à définir la trajectoire de la bride 3 entre la position de serrage et la position de relâchement.

Les premiers moyens de guidage 51 comportent un premier doigt 511 coopérant avec une première came 512. Le premier doigt 511 est monté sur la bride 3 tandis que la première came 512 est portée par le corps 1. La première came 512 est composée de deux rainures de première came 5120 pratiquées dans les ailes 110 de manière symétrique et en traversant les ailes 110. Le premier doigt 511 est formé de deux pions 5110 vissés de part et d'autre de la bride 3, de manière à être logés dans les rainures de première came 5120. La première came 512 comporte une première portion 5121 dans laquelle le premier doigt 511 se trouve lorsque la bride 3 est en position de serrage, et qui est parallèle à une direction de serrage S perpendiculaire à la face de fixation 10, et une deuxième portion 5122 qui s'éloigne de la face avant 11.

Les seconds moyens de guidage 52 sont placés plus près de la face de fixation 10 que les premiers moyens de guidage 51 et comportent un second doigt 521 coopérant avec une seconde came 522. Le second doigt 521 est monté sur le corps 1 tandis que la seconde came 522 est portée par la bride 3 en s'étendant de manière rectiligne et dans la direction de serrage S lorsque la bride 3 est en position de serrage. Le premier doigt 511 est sensiblement dans l'alignement de la seconde came 522. La seconde came 522 est composée de deux rainures de seconde came s'étendant de part et d'autre de la bride 3. Le second doigt 521 est composé de deux pions 5210 traversant les ailes 110 de la chape 11 et faisant saillie vers la bride 3 en se logeant dans les rainures de seconde came 522.

Le dispositif de serrage comporte en outre de premiers éléments d'appui 6 comprenant un premier élément d'appui fixe 61 par rapport au corps 1 et un premier élément d'appui mobile 62 lié à la bride 3, ces premiers éléments d'appui fixe et mobile 61, 62 coopérant sélectivement, à la fin de la course de la bride 3 vers sa position de serrage, pour s'offrir mutuellement un contact glissant parallèle à la direction de serrage S. Le premier élément d'appui fixe est constitué par une surface d'appui 61 du corps 1 entre les ailes 110 de la chape 11, perpendiculaire à la face de fixation 10, et le premier élément d'appui mobile est constitué par un premier talon 62 de la bride 3 situé sur la partie la plus éloignée de la face de fixation 10.

Le dispositif de serrage comporte en outre de seconds éléments d'appui 7 comprenant un second élément d'appui fixe 71 par rapport au corps 1 et un second élément d'appui mobile 72 lié à la bride 3. Le second élément d'appui mobile 72 est constitué par deux seconds talons d'appui 721 portés par la bride 3 et s'étendant symétriquement de part et d'autre d'un plan médian M de la bride 3 et du coulisseau 20, transversal à l'axe de pivotement. Le second élément d'appui fixe 71 est constitué par deux rainures d'appui 711 du corps 1 pratiquées dans les ailes 110, l'une en regard de l'autre, sur des flancs desquels les seconds talons d'appui 721 s'appuient symétriquement par rapport audit plan médian et peuvent glisser dans une direction perpendiculaire à la face de fixation 10. Les rainures d'appui 711 sont débouchantes sur la face de fixation 10. Elles comportent aussi des dégagements afin que les seconds talons d'appui 721 puissent pivoter lorsque la bride 3 pivote vers la position de relâchement.

Ainsi, les premiers et les seconds éléments d'appui 6, 7 sont éloignés les uns des autres et permettent un arc-boutement de la bride 3 sur la pièce à serrer P.

Le dispositif de serrage comporte également deux caches latéraux 8, se logeant dans un renfoncement 80 prévu sur les faces extérieures des ailes 110 et recouvrant les rainures de première came 512. Les caches latéraux 8 sont fixés par les pions de second doigt 5210 qui sont vissés dans les ailes 110. Ils recouvrent également le trou de passage 43 et le bouchon 44 qui y est inséré.

Un cache frontal 9 est également fixé sur la face avant 11 du corps 1, dans une feuillure 90 prévue à cet effet sur l'extrémité de chacune des ailes 110. Le cache frontal 9 s'étend depuis la face de fixation 10 jusqu'à mi-hauteur du corps 1, de manière à laisser un faible espace entre le cache frontal 9 et la bride 3 lorsque la bride 3 passe de la position de serrage à la position de relâchement.

### Fonctionnement du dispositif de serrage

On suppose qu'initialement, la bride 3 est en position de relâchement, comme montré sur les figures 1 et 3. Dans cette position, le piston 201 est au plus près du couvercle 21 et le coulisseau 20 est en position rentrée. La goupille 42 se trouve dans la deuxième portion 4012 de came de transmission 401. Le premier doigt 511 se trouve dans la deuxième portion 5122 de la première came 512, tandis que le second doigt 521 se trouve à l'extrémité de la seconde came 522 opposée au côté du bec 30. La bride 3 est inclinée de manière que le premier talon 62 passe au-dessus du corps 1.

En envoyant un fluide sous pression dans la première chambre 23, et en permettant à celui contenu dans la deuxième chambre 24 de sortir, on commande le coulissement du coulisseau 20 vers une position sortie. Le pied 40 du coulisseau 20 pousse sur la goupille 42 engagée dans la deuxième portion 4012 de la came de transmission 401 de manière à provoquer le glissement du premier doigt 511 dans la deuxième portion 5122 de la première came 512. La bride 3 réalise alors un mouvement de pivotement autour de l'axe du second doigt 521. La bride 3 commence aussi à glisser au niveau du second doigt 521 dans la rainure de seconde came 522. Lors de ce pivotement, le bec 30 fait saillie de manière plus importante au-delà de la face avant 11.

Lorsque le premier doigt 511 s'engage dans la première portion 5121 de la première came 512, la goupille 42 s'engage dans la portion oblique 4011 de la came de transmission 401. La bride 3 se trouve alors dans une position verticale, comme montré sur la figure 5. Le déplacement de la bride 3 est alors un mouvement de translation perpendiculaire à la face de fixation 10. Ce mouvement est commandé par le glissement de la goupille 42 dans la portion oblique 4011 de la came de transmission 401, jusqu'à ce que le bec 30 vienne en appui sur la pièce à serrer P. La force de serrage est ainsi fournie par le vérin 2, et est transformée en force verticale par la came de transmission 401. Lors du mouvement de translation, le premier talon 62 s'engage en regard de la surface d'appui 61 en glissant contre elle. Par ailleurs, les seconds talons d'appui 721 glissent dans les rainures d'appui 711. La position de serrage est alors atteinte.

Le retour à la position de relâchement est obtenu en inversant l'alimentation en fluide des chambres 23, 24 du vérin 2. On obtient alors un mouvement en sens inverse de celui qui vient d'être décrit.

L'invention n'est pas limitée au mode de réalisation qui vient d'être décrit à titre d'exemple. L'axe de coulisseau A n'est pas nécessairement parallèle à la face de fixation 10, mais il peut être plongeant. La came de transmission 401 pourrait être rectiligne, au prix d'une course un peu plus grande du coulisseau 20. La seconde came et le second doigt 521 pourrait être respectivement fixe et mobile. La direction de serrage pourrait être oblique par rapport à la face de fixation, dans le but de s'adapter à des directions de serrage obliques par rapport au plan de fixation de l'outillage.

## Revendications

1. Dispositif de serrage d'une pièce à serrer (P) sur un outillage (0), comprenant un vérin (2) et une bride (3), la bride (3) étant actionnée par le vérin (2) par l'intermédiaire de moyens de transmission (4), le vérin (2) étant sélectivement actionné par un fluide sous pression et comprenant lui-même un corps (1) fixé en fonctionnement à l'outillage (0) par une face de fixation (10), et un coulisseau (20) monté coulissant par rapport au corps (1) selon un axe de coulisseau (A) sensiblement parallèle à la face de fixation (10), la bride (3) se débattant sous l'action du vérin entre une position de serrage et une position de relâchement dans laquelle elle est en retrait par rapport à la position de serrage, le dispositif étant **caractérisé en ce qu'**il comprend en outre des organes de guidage (5) prévus pour entraîner la bride (3) suivant un mouvement comprenant une rotation autour d'un axe de pivotement au moins à la fin de sa course vers sa position de relâchement et suivant un mouvement de translation dans une direction de serrage (S) oblique ou perpendiculaire à l'axe du coulisseau (A) et perpendiculaire à l'axe de pivotement au moins à la fin de sa course vers sa position de serrage.

2. Dispositif de serrage selon la revendication 1, **caractérisé en ce que** les organes de guidage (5) comportent de premiers moyens de guidage (51) et de seconds moyens de guidage (52), écartés les uns des autres, de manière à définir la trajectoire de la bride (3) entre la position de serrage et la position de relâchement.

3. Dispositif de serrage selon la revendication 2, dans lequel les premiers et les seconds moyens de guidage (51, 52) comportent respectivement un premier et un second doigt (511, 521) coopérant respectivement avec une première et une seconde came (512, 522).

4. Dispositif de serrage selon la revendication 3, dans lequel le premier doigt (511) est monté sur la bride (3) tandis que la première came (512) est portée par le corps (1).

5. Dispositif de serrage selon la revendication 4, dans lequel la première came (512) comporte une première portion (5121) dans laquelle le premier doigt (511) se trouve lorsque la bride (3) est en position de serrage, et qui est parallèle à la direction de serrage (S), et une deuxième portion (5122) qui est orientée vers le vérin (2) .

6. Dispositif de serrage selon la revendication 3, dans lequel le second doigt (521) est monté sur le corps (1) tandis que la seconde came (522) est portée par la bride (3) en s'étendant de manière rectiligne et dans la direction de serrage (S) lorsque la bride (3) est en position de serrage.

7. Dispositif de serrage selon la revendication 1, dans lequel les moyens de transmission (4) comportent un doigt de transmission (42) et une came de transmission (401) coopérant entre eux.

8. Dispositif de serrage selon la revendication 7, dans lequel le coulisseau (20) comporte un pied (40) de forme plane, la came de transmission (401) étant portée par le pied (40) du coulisseau (20), la bride (3) comportant une rainure de bride (3) dans laquelle le pied (40) s'étend et glisse, la came de transmission (401) étant traversée par une goupille (42) formant le doigt de transmission (42).

9. Dispositif de serrage selon la revendication 7, dans lequel la came de transmission (401) comporte une première portion (4011) inclinée par rapport à l'axe du coulisseau (A), et une deuxième portion (4012) sensiblement perpendiculaire à l'axe du coulisseau (A) et dans laquelle le doigt de transmission (42) se trouve lorsque la bride (3) est en position de relâchement.

10. Dispositif de serrage selon la revendication 1, dans lequel le corps (1) comporte une chape (11), la chape comportant deux ailes (110) parallèles entre elles, la bride (3) se débattant entre les ailes (110).

11. Dispositif de serrage selon la revendication 1, **caractérisé en ce qu'**il comporte de premiers éléments d'appui (6) et de seconds éléments d'appui (7), les premiers éléments d'appui (6) comprenant un premier élément d'appui fixe (61) par rapport au corps (1) et un premier élément d'appui mobile (62) lié à la bride (3), ces premiers éléments d'appui fixe et mobile (61, 62) coopérant sélectivement, au moins à la fin de la course de la bride (3) vers sa position de serrage, pour s'offrir mutuellement un contact glissant parallèle à la direction de serrage (S), les seconds éléments d'appui (7) comprenant un second élément d'appui fixe (71) par rapport au corps (1) et un second élément d'appui mobile (72) lié à la bride (3), ces seconds éléments d'appui fixe et mobile (71, 72) coopérant sélectivement, au moins à la fin de la course de la bride (3) vers sa position de serrage, pour s'offrir mutuellement un contact glissant parallèle à la direction de serrage (S), les premiers et seconds éléments d'appui (6, 7) étant à distance les uns des autres afin de permettre un arc-boutement de la bride (3) sur la pièce à serrer (P).

12. Dispositif de serrage selon les revendications 10 et 11 prises en combinaison, dans lequel le premier élément d'appui fixe est constitué par une surface d'appui (61) du corps (1) entre les ailes (110) de la chape (11), le premier élément d'appui mobile étant constitué par un premier talon (62) de la bride (3).

13. Dispositif de serrage selon les revendications 10 et 11 prises en combinaison, dans lequel le second élément d'appui mobile (72) est constitué par deux seconds talons d'appui (721) portés par la bride (3) et s'étendant symétriquement de part et d'autre d'un plan médian (M) de la bride (3) et du coulisseau (20), transversal à l'axe de pivotement, et le second élément d'appui fixe (71) est constitué par deux rainures d'appui (711) du corps (1) pratiquées dans les ailes (110) l'une en regard de l'autre, sur des flancs desquels les seconds talons d'appui (721) s'appuient symétriquement par rapport audit plan médian.

14. Dispositif de serrage selon la revendication 1, dans lequel le coulisseau (20) est réalisé par une tige (202) et un piston (201) solidarisés par assemblage, la tige (202) étant liée aux moyens de transmission (4).

15. Dispositif de serrage selon l'une des revendication précédentes, dans lequel le corps comporte une face de fixation sensiblement perpendiculaire à la direction de serrage.

## Patentansprüche

1. Vorrichtung zum Spannen eines auf einem Werkzeug (0) zu spannenden Werkstücks (P), umfassend ein Stellglied (2) und einen Flansch (3), wobei der Flansch (3) durch das Stellglied (2) anhand von Übertragungsmitteln (4) betätigt wird, wobei das Stellglied (2) selektiv durch ein unter Druck stehendes Fluid betätigt wird, und selbst einen Korpus (1) umfasst, der im Betrieb über die Befestigungsfläche (10) an dem Werkzeug (0) befestigt ist, und einen Schieber (20), der im Verhältnis zum Korpus (1) entlang einer Schieberachse (A), die im Wesentlichen parallel zur Befestigungsfläche (10) gleitend montiert ist, wobei sich der Flansch (3) unter der Wirkung des Stellglieds zwischen einer Spannposition und einer Freigabeposition bewegt, in der er im Verhältnis zur Spannposition zurückgezogen ist, wobei die Vorrichtung **dadurch gekennzeichnet ist, dass** sie weiter Führungsorgane (5) umfasst, die vorgesehen sind, um den Flansch (3) entsprechend einer Bewegung anzutreiben, die eine Drehung um eine Schwenkachse mindestens am Ende ihres Wegs in ihre Freigabeposition und entsprechend einer Vorschubbewegung in eine Spannrichtung (S), schräg oder senkrecht zur Schieberachse (A) und senkrecht zur Schwenkachse mindestens am Ende ihres Wegs in ihre Spannposition umfasst.

2. Vorrichtung zum Spannen nach Anspruch 1, **dadurch gekennzeichnet, dass** die Führungsorgane (5) erste Führungsmittel (51) und zweite Führungsmittel (52) aufweisen, die voneinander beabstandet sind, um den Bahnverlauf des Flansches (3) zwischen der Spannposition und der Freigabeposition zu definieren.

3. Vorrichtung zum Spannen nach Anspruch 2, wobei die ersten und zweiten Führungsmittel (51, 52) jeweils einen ersten und einen zweiten Finger (511, 521) aufweisen, die jeweils mit einem ersten und einem zweiten Nocken (512, 522) zusammenwirken.

4. Vorrichtung zum Spannen nach Anspruch 3, wobei der erste Finger (511) auf dem Flansch (3) montiert ist, während der erste Nocken (512) durch den Korpus (1) getragen wird.

5. Vorrichtung zum Spannen nach Anspruch 4, wobei der erste Nocken (512) einen ersten Abschnitt (5121) aufweist, in dem sich der erste Finger (511) befindet, wenn der Flansch (3) in der Spannposition ist, und der parallel zur Spannrichtung (S) ist, und einen zweiten Abschnitt (5122), der zu dem Stellglied (2) hin ausgerichtet ist.

6. Vorrichtung zum Spannen nach Anspruch 3, wobei der zweite Finger (521) auf dem Korpus (1) montiert ist, während der zweite Nocken (522) durch den Flansch (3) getragen wird, sich geradlinig und in die Spannrichtung (S) erstreckt, wenn der Flansch (3) in der Spannposition ist.

7. Vorrichtung zum Spannen nach Anspruch 1, wobei die Übertragungsmittel (4) einen Übertragungsfinger (42) und einen Übertragungsnocken (401) aufweisen, die miteinander zusammenwirken.

8. Vorrichtung zum Spannen nach Anspruch 7, wobei der Schieber (20) einen Fuß (40) in einer flachen Form aufweist, wobei der Übertragungsnocken (401) durch den Fuß (40) des Schiebers (20) getragen wird, der Flansch (3) eine Flanschnut (3) aufweist, in der sich der Fuß (40) erstreckt und gleitet, wobei der Übertragungsnocken (401) durch einen Stift (42) durchquert wird, der den Übertragungsfinger (42) bildet.

9. Vorrichtung zum Spannen nach Anspruch 7, wobei der Übertragungsnocken (401) einen ersten Abschnitt (4011) aufweist, der im Verhältnis zur Schieberachse (A) geneigt ist, und einen zweiten Abschnitt (4012), im Wesentlichen senkrecht zur Schieberachse (A) und in dem sich der Übertragungsfinger (42) befindet, wenn der Flansch (3) in der Freigabeposition ist.

10. Vorrichtung zum Spannen nach Anspruch 1, wobei der Korpus (1) ein Gabelstück (11) aufweist, wobei das Gabelstück zwei Flügel (110) aufweist, die parallel zueinander sind, wobei sich der Flansch (3) zwischen den Flügeln (110) bewegt.

11. Vorrichtung zum Spannen nach Anspruch 1, **dadurch gekennzeichnet, dass** sie erste Auflageelemente (6) und zweite Auflageelemente (7) aufweist, wobei die ersten Auflageelemente (6) ein erstes feststehendes Auflageelement (61) im Verhältnis zum Korpus (1) umfasst, und ein erstes bewegliches Auflageelement (62) in Verbindung mit dem Flansch (3), wobei diese ersten feststehenden und beweglichen Auflageelemente (61, 62) mindestens am Ende des Wegs des Flansches (3) in seine Spannposition selektiv zusammenwirken, um sich gegenseitig einen gleitenden Kontakt parallel zur Spannrichtung (S) zu verschaffen, wobei die zweiten Auflageelemente (7) ein zweites feststehendes Auflageelement (71) im Verhältnis zum Korpus (1) und ein zweites bewegliches Auflageelement (72) in Verbindung mit dem Flansch (3) umfasst, wobei diese zweiten feststehenden und beweglichen Auflageelemente (71, 72) mindestens am Ende des Wegs des Flansches (3) in seine Spannposition selektiv zusammenwirken, um sich gegenseitig einen gleitenden Kontakt parallel zur Spannrichtung (S) zu verschaffen, wobei die ersten und zweiten Auflageelemente (6, 7) zueinander beabstandet sind, um eine Momentsperre des Flansches (3) auf dem zu spannenden Teil (P) zu ermöglichen.

12. Vorrichtung zum Spannen nach den Ansprüchen 10 und 11 in Kombination, wobei das erste feststehende Auflageelement durch eine Auflageoberfläche (61) des Korpus (1) zwischen den Flügeln (110) des Gabelstücks (11) gebildet wird, wobei das erste bewegliche Auflageelement durch einen ersten Absatz (62) des Flansches (3) gebildet wird.

13. Vorrichtung zum Spannen nach den Ansprüchen 10 und 11 in Kombination, wobei das zweite bewegliche Auflageelement (72) durch zwei zweite Auflageabsätze (721) gebildet wird, die von dem Flansch (3) getragen werden, und sich symmetrisch beiderseits einer Mittelebene (M) des Flansches (3) und des Schiebers (20) quer zur Schwenkachse erstrecken, und das zweite feststehende Auflageelement (71) durch zwei Auflagenuten (711) des Korpus (1) gebildet wird, die einander gegenüber in die Flügel (110) eingearbeitet sind, an deren Flanken sich die zweiten Auflageabsätze (721) im Verhältnis zur Mittelebene symmetrisch anlegen.

14. Vorrichtung zum Spannen nach Anspruch 1, wobei der Schieber (20) durch eine Stange (202) und einen Kolben (201) ausgeführt sind, die durch Zusammensetzen fest miteinander verbunden sind, wobei die Stange (202) mit den Übertragungsmitteln (4) verbunden ist.

15. Vorrichtung zum Spannen nach einem der vorstehenden Ansprüche, wobei der Korpus eine Befestigungsfläche im Wesentlichen senkrecht zur Spannrichtung aufweist.

## Claims

1. Device for clamping a part to be clamped (P) on a tool (0), comprising a jack (2) and a flange (3), the flange (3) being actuated by the jack (2) via transmission means (4), the jack (2) being selectively actuated by a pressurised fluid and itself comprising a body (1) fixed to the tool (0) during operation by a fastening face (10), and a slide (20) slidably mounted relative to the body (1) along a slide axis (A) substantially parallel to the fastening face (10), the flange (3) travels under the action of the jack between a clamping position and a release position wherein it is retracted relative to the clamping position, the device being **characterised in that** it further comprises guiding members (5) provided to drive the flange (3) following a movement comprising a rotation around a pivot axis at least at the end of its travel toward its release position and following a translational movement in a clamping direction (S) oblique or perpendicular to the axis of the slide (A) and perpendicular to the pivot axis at least at the end of its travel toward its clamping position.

2. Device for clamping according to claim 1, **characterised in that** the guiding members (5) comprise first guiding means (51) and second guiding means (52), separated from one another, in such a way as to define the trajectory of the flange (3) between the clamping position and the release position.

3. Device for clamping according to claim 2, wherein the first and the second guiding means (51, 52) comprise respectively a first and a second finger (511, 521) cooperating respectively with a first and a second cam (512, 522) .

4. Device for clamping according to claim 3, wherein the first finger (511) is mounted on the flange (3) while the first cam (512) is carried by the body (1) .

5. Device for clamping according to claim 4, wherein the first cam (512) comprises a first portion (5121) wherein the first finger (511) is located when the flange (3) is in the clamping position, and which is parallel to the clamping direction (S), and a second portion (5122) which is oriented towards the jack (2).

6. Device for clamping according to claim 3, wherein the second finger (521) is mounted on the body (1) while the second cam (522) is carried by the flange (3) by extending in a straight manner and in the clamping direction (S) when the flange (3) is in the clamping position.

7. Device for clamping according to claim 1, wherein the transmission means (4) comprise a transmission finger (42) and a transmission cam (401) cooperating between them.

8. Device for clamping according to claim 7, wherein the slide (20) comprises a foot (40) with a flat shape, the transmission cam (401) being carried by the foot (40) of the slide (20), the flange (3) comprising a flange (3) groove wherein the foot (40) extends and slides, the transmission cam (401) being passed through by a pin (42) forming the transmission finger (42).

9. Device for clamping according to claim 7, wherein the transmission cam (401) comprises a first portion (4011) inclined relative to the axis of the slide (A), and a second portion (4012) substantially perpendicular to the axis of the slide (A) and wherein the transmission finger (42) is located when the flange (3) is in the release position.

10. Device for clamping according to claim 1, wherein the body (1) comprises a cheek (11), the cheek comprising two wings (110) parallel between them, the flange (3) travelling between the wings (110).

11. Device for clamping according to claim 1, **characterised in that** it comprises first supporting elements (6) and second supporting elements (7), the first supporting elements (6) comprising a first fixed supporting element (61) relative to the body (1) and a first movable supporting element (62) connected to the flange (3), these first fixed and movable supporting elements (61, 62) cooperating selectively, at least at the end of the travel of the flange (3) towards its clamping position, in order to mutually be provided with a sliding contact parallel to the clamping direction (S), the second supporting elements (7) comprising a second fixed supporting element (71) relative to the body (1) and a second movable supporting element (72) connected to the flange (3), these second fixed and movable supporting elements (71, 72) cooperating selectively, at least at the end of the travel of the flange (3) towards its clamping position, in order to mutually be provided with a sliding contact parallel to the clamping direction (S), the first and second supporting elements (6, 7) being at a distance from one another in order to allow for a bracing of the flange (3) on the part to be clamped (P).

12. Device for clamping according to claims 10 and 11 taken in combination, wherein the first fixed supporting element is comprised of a support surface (61) of the body (1) between the wings (110) of the cheek (11), the first movable supporting element being comprised by a first talon (62) of the flange (3).

13. Device for clamping according to claims 10 and 11 taken in combination, wherein the second movable supporting element (72) is comprised of two second support heels (721) carried by the flange (3) and extending symmetrically on either side of a median plane (M) of the flange (3) and of the slide (20), transversal to the pivot axis, and the second fixed supporting element (71) is comprised of two support grooves (711) of the body (1) made in the wings (110) one opposite the other, on flanks of which the second support heels (721) symmetrically bear against relative to said median plane.

14. Device for clamping according to claim 1, wherein the slide (20) is carried out by a rod (202) and a piston (201) made integral via assembly, the rod (202) being connected to the transmission means (4).

15. Device for clamping according to one of the preceding claims, wherein the body comprises a fastening face substantially perpendicular to the clamping direction.
